# EUROPÄISCHE PATENTSCHRIFT

(11) **EP 2 709 771 B1**
(45) Veröffentlichungstag und Bekanntmachung des Hinweises auf die Patenterteilung: **16.01.2019**
(21) Anmeldenummer: 12727610.3
(22) Anmeldetag: 16.05.2012
(51) Int. Cl.: B06B 3/00

(54) **RESONATOR ZUR VERTEILUNG UND TEILWEISEN TRANSFORMATION LONGITUDINALER SCHWINGUNGEN UND VERFAHREN ZUR BEHANDLUNG WENIGSTENS EINES FLUIDES MITTELS EINES ERFINDUNGSGEMÄSSEN RESONATORS**
RESONATOR FOR THE DISTRIBUTION AND PARTIAL TRANSFORMATION OF LONGITUDINAL VIBRATIONS AND METHOD FOR TREATING AT LEAST ONE FLUID BY MEANS OF A RESONATOR ACCORDING TO THE INVENTION
RÉSONATEUR POUR RÉPARTIR ET TRANSFORMER PARTIELLEMENT DES VIBRATIONS LONGITUDINALES ET PROCÉDÉ POUR TRAITER AU MOINS UN FLUIDE AU MOYEN D'UN RÉSONATEUR SELON L'INVENTION

(30) Priorität: 17.05.2011 US 201161486823 P
(43) Veröffentlichungstag der Anmeldung: 26.03.2014
(73) Patentinhaber: Dr. Hielscher GmbH, 14513 Teltow (DE)
(72) Erfinder: HIELSCHER, Harald, 14532 Stahnsdorf (DE); HIELSCHER, Holger, 14513 Teltow (DE); HIELSCHER, Thomas, 14532 Stahnsdorf (DE)
(74) Vertreter: Gulde & Partner
(86) Internationale Anmeldenummer: PCT/EP2012/059188
(87) Internationale Veröffentlichungsnummer: WO 2012/156475

(56) Entgegenhaltungen:
- DE-A1- 3 328 614
- US-A- 5 384 508
- US-A- 5 945 642
- US-A1- 2009 079 300

## Beschreibung

Die vorliegende Erfindung betrifft einen Resonator zur Verteilung und teilweisen Transformation longitudinaler Schwingungen, die mit zum Flächenschwerpunkt oder annähernd zum Flächenschwerpunkt einer Querschnittsfläche wenigstens einer vom Resonator umfassten Öffnung gerichteten Schwingungen überlagert sind, wobei der Resonator eine natürliche Zahl parallel angeordneter Elemente von wenigstens Lambda/2 oder einem natürlichem Vielfachen davon umfasst und mindestens eines der Lambda/2-Elemente mindestens eine Öffnung aufweist, welche geeignet ist, die transformierten Schwingungen an ein innerhalb der Öffnung befindliches Fluid zu übertragen. Ferner betrifft die Erfindung ein Verfahren zur Behandlung wenigstens eines Fluides mittels eines Resonators, bei dem longitudinale Schwingungen verteilt und teilweise in zum Flächenschwerpunkt oder annähernd zum Flächenschwerpunkt einer Querschnittsfläche wenigstens einer vom Resonator umfassten Öffnung gerichteten Schwingungen transformiert werden, die mit longitudinalen Schwingungen überlagert werden, wobei die transformierten Schwingungen an ein innerhalb der Öffnung befindliches Fluid zu übertragen werden, und wobei
i) das Volumen des Fluides in der Öffnung durch ein Gefäß begrenzt wird, oder
ii) das Volumen des Fluides in der Öffnung durch die Wandung der Öffnung begrenzt wird.

Derartige Vorrichtungen und Verfahren sind aus US 5,384,508, US 5,945,642, DE 33 28 614 A1 und US 2009/0079300 A1 bekannt. Die Erfindung ist somit auf eine Vorrichtung und ein Verfahren zur Transformation von Niederfrequenz-Leistungs-Ultraschall-Schwingungen (NFLUS-Schwingungen) unter Verwendung einer neuartigen Schwingungsgeometrie gerichtet. Diese Geometrie erlaubt eine Transformation und Verteilung von Longitudinalschwingungen in einem Resonator in longitudinale Schwingungen, welche mit weiteren Schwingungen überlagert sind.

Niederfrequenz-Leistungs-Ultraschall (NFLUS) ist Ultraschall mit einer Arbeitsfrequenz von 15 bis 100 kHz, vorzugsweise 15 bis 60 kHz, z.B. 30 kHz und einer Schallleistung über 5 W, vorzugsweise 10 W bis 1.000 W, z.B. 200 W. Zur Erzeugung des Ultraschalls werden beispielsweise piezoelektrische oder magnetostriktive Systeme verwendet. Es sind lineare Schallwandler und flächige oder gewölbte Plattenschwinger, Biegeschwinger oder Rohrresonatoren bekannt. Niederfrequenz-Leistungs-Ultraschall findet eine große Anwendung in der Behandlung von Flüssigkeiten, wie z.B. Nahrungsmitteln, Kosmetika, Farben und Nanomaterialien. Dafür wird Ultraschall über einen Resonator mit Amplituden von 1 bis 350 µm, vorzugsweise 5 bis 50 µm, z.B. 15 µm direkt oder indirekt in Flüssigkeiten übertragen. Lambda ist dabei die Wellenlänge welche sich aus der NFLUS-Frequenz und der Schallausbreitungsgeschwindigkeit im Resonator ergibt.
Ein Resonator kann aus einem oder mehreren Lambda/2-Elementen bestehen.
Neben der Behandlung von Proben in offenen Systemen, z.B. im Becherglas erfordern viele Anwendungen das Einbringen von NFLUS in Reaktorgefäße. Entsprechend der Anwendung kann dieses Reaktorgefäß unter einem geringeren oder einem höheren Druck als dem Umgebungsdruck stehen. Ein geringerer Druck (Unterdruck) liegt zwischen Vakuum (0 bar absolut) und Umgebungsdruck (z.B. 1 bar absolut), z.B. bei 0,5 bar vor. Ein höherer Druck (Überdruck) liegt vor, wenn der Druck über dem Umgebungsdruck liegt. Einige Systeme verwenden einen Gefäßinnendruck zwischen 1,5 bar absolut bis 1000 bar absolut, z.B. 3 bar absolut.
Um NFLUS in ein solches Gefäß einzubringen, kann entweder die Gefäßwand durch ein außen angebrachtes NFLUS-System in Schwingungen versetzt werden, oder ein NFLUS-Schallwandler vollständig im unter Druck stehenden Gefäßinnenraum eingebaut werden. Alternativ kann sich der Schallwandler, z.B. ein piezoelektrischer linearer Schallwandler außerhalb des Gefäßes befinden und die Schwingungen über ein oder mehrere Resonatoren in den Gefäßinnenraum geführt werden.
Der Erfindung liegt die Aufgabe zugrunde, einen Resonator und ein Verfahren zur Behandlung wenigstens eines Fluides anzugeben, mit denen Fluide in einfacher und effizienter Weise mit Schwingungen behandelt werden können.

Erfindungsgemäß wird die Aufgabe für den Resonator durch einen Resonator gemäß Anspruch 1 gelöst, wobei Lambda/2-Elemente durch den Resonator durchdringende Schlitze entlang eines Teils ihrer Längenausdehnung voneinander getrennt sind. Für das Verfahren zur Behandlung wenigstens eines Fluides wird die Aufgabe dadurch gelöst, dass der Resonator der erfindungsgemäße Resonator ist. Zweck-mäßige Ausgestaltungen des Resonators sind Gegenstand der Unteransprüche 2 bis 13.
Es wird ein Resonator zur Verfügung gestellt, der zur Verteilung und teilweisen Transformation longitudinaler Schwingungen in longitudinale Schwingungen, die mit zum Flächenschwerpunkt oder annähernd zum Flächenschwerpunkt einer Querschnittsfläche wenigstens einer vom Resonator umfassten Öffnung gerichteten Schwingungen überlagert sind, geeignet ist. Der Resonator umfasst eine natürliche Zahl parallel angeordneter Elemente von wenigstens Lambda/2 oder einem natürlichem Vielfachen davon, wobei mindestens eines der Lambda/2-Elemente mindestens eine Öffnung aufweist, welche geeignet ist, die transformierten Schwingungen an ein innerhalb der Öffnung befindliches Fluid zu übertragen.
Lambda ist dabei die Wellenlänge.
Im Folgenden wird zur Vereinfachung der Kenntnisnahme der Erfindung ein Element von wenigstens Lambda/2 oder einem natürlichem Vielfachen davon als Lambda/2-Element bezeichnet.
Das heißt, dass der Resonator n parallel angeordnete Lambda/2-Elemente umfassen kann, wobei statt der parallelen Anordnung von jeweils nur einem Lambda/2-Element auch eine ganz-zahliges Vielfaches m an Lambda/2-Elementen parallel angeordnet sein kann, wie z.B. bei m=2, wobei n Elemente mit einer Länge von 2 * Lambda/2 parallel angeordnet sind.

Mit dem annähernden Verlauf zum Flachenschwerpunkt ist vorzugsweise gemeint, dass eine Abweichung von bis zu 30°, vorzugsweise bis zu 15° und insbesondere bis zu 10° zum direkten Verlauf der Schwingung zum Flächenschwerpunkt zulässig ist.
Bei einer Bohrung als Öffnung ist demzufolge die transformierte Schwingung radial oder zumindest annähernd radial zum Zentrum der Bohrung gerichtet.
Vorzugsweise ist die transformierte Schwingung genau zum Flächenschwerpunkt der Öffnung bzw. genau radial zum Zentrum der Bohrung gerichtet.

Die Öffnung kann als eine Durchgangsbohrung oder ein Schlitz und demzufolge den Resonator durchdringend angeordnet sein, oder die Öffnung ist lediglich eine Aussparung bzw. eine Konkavität im Resonator, wie z. B eine Sacklochbohrung oder eine rinnenförmige Vertiefung.

Der Resonator kann insgesamt 2n Lambda/2-Elemente (oder ein ganzzahlig Vielfaches davon) oder auch 2n+1 Lambda/2-Elementen (oder ein ganzzahlig Vielfaches davon) umfassen.
Dabei ist n ein Element der natürlichen Zahlen.

Vorzugsweise sollte jedes Lambda/2-Element mindestens zwei Öffnungen aufweisen.

Die Lambda/2-Elemente können durch Schlitze entlang eines Teils ihrer Längenausdehnung voneinander getrennt sein.

In einer vorteilhaften Variante weist der Resonator wenigstens ein Lambda/2-Element auf, welches zur Reduktion oder Erhöhung der Amplitude der an den übrigen Lambda/2-Elementen anliegenden Schwingungen geeignet ist.

Der Querschnitt wenigstens einer Öffnung kann ein Polygon sein.

In bevorzugter Ausgestaltung des Resonators ist vorgesehen, dass die zum Flächenschwerpunkt oder annähernd zum Flächenschwerpunkt einer Querschnittsfläche wenigstens einer Öffnung gerichtete Schwingung an der Innenseite der Öffnung mindestens zwei Schwingungsknoten aufweist.

Weitherin kann der Resonator an einer Stirnseite mindestens eine Öffnung aufweisen, welche geeignet ist, mindestens eine der Resonanzfrequenzen des Resonators zu beeinflussen.

Die Stirnseite ist dabei eine im Wesentlichen oder genau senkrecht zur Ausbreitungsrichtung der longitudinalen Schwingungen verlaufende Seitenfläche des Resonators.

Der Resonator ist vorzugsweise aus einer Stahllegierung, einer Aluminiumlegierung, einer Titanlegierung, aus Keramik oder aus einem Glas gefertigt.

Der Resonator sollte für die Verteilung und teilweisen Transformation von Ultraschall mit einer Frequenz zwischen 15 kHz und 40 kHz, insbesondere mit einer Frequenz zwischen 16 kHz und 22 kHz ausgelegt sein.

Er sollte außerdem für die Verteilung und teilweisen Transformation von Ultraschall mit einer Leistung zwischen 10 W und 20000 W, insbesondere mit einer Leistung zwischen 50 W und 1000 W ausgelegt sein.

Vorzugsweise beträgt die maximale Diagonale der zur Übertragung der Schwingungen auf das Fluid angeordneten Öffnung zwischen 1 mm und 100 mm.

Die maximale Amplitude der Schwingungen in longitudinaler Richtung sollte kleiner als 30µm (peak-peak) und größer als 1 µm (peak-peak), vorzugsweise größer als 5 µm (peak-peak) sein.

Der Resonator ist insbesondere dann vorteilhaft ausgestaltet, wenn er in wenigstens einer Öffnung ein Gefäß umfasst, wobei die Öffnung das Gefäß im Wesentlichen formschlüssig hält.
Vorzugsweise hält die Öffnung das Gefäß vollständig formschlüssig.
Alternativ kann mindestens eine Öffnungsinnenfläche zumindest teilweise formschlüssig an einer Gefäßwand anliegen.

Es wird außerdem erfindungsgemäß ein Verfahren zur Behandlung wenigstens eines Fluides mittels eines erfindungsgemäßen Resonators zur Verfügung gestellt, bei dem longitudinale Schwingungen verteilt und teilweise in zum Flächenschwerpunkt oder annähernd zum Flächenschwerpunkt einer Querschnittsfläche wenigstens einer vom Resonator umfassten Öffnung gerichteten Schwingungen transformiert werden, die mit longitudinalen Schwingungen überlagert werden, wobei die transformierten Schwingungen an ein innerhalb der Öffnung befindliches Fluid zu übertragen werden, und wobei das Volumen des Fluides in der Öffnung durch ein Gefäß begrenzt wird, oder das Volumen des Fluides in der Öffnung durch die Wandung der Öffnung begrenzt wird.

Vorzugsweise werden auch die von den annähernd zum Flächenschwerpunkt einer Querschnittsfläche wenigstens einer vom Resonator umfassten Öffnung gerichteten Schwingungen überlagerten longitudinalen Schwingungen auf das Fluid übertragen.

Die Schwingungen werden auf eine oder mehrere Öffnungen bzw. dort angeordnete Gefäße verteilt und auf das dort befindliche Fluid übertragen.

Das Fluid kann ein Gas als auch eine Flüssigkeit oder ein 2-Phasen-Gemisch daraus sein.

Ein aus mehreren Lamda/2-Elementen bestehender Resonator kann aus einem Materialstück entsprechender Länge gefertigt werden oder aus mehreren Elementen der Länge m*Lambda/2 (n ∈ N), z.B. durch Verschrauben, Verschweißen, Verkleben oder Verpressen zusammengesetzt werden. Lambda/2-Elemente können verschiedene Materialquerschnittsgeometrien, z.B. kreisförmige, ovale oder rechteckige Querschnitte aufweisen. Die Querschnittsgeometrie und -fläche kann entlang der Längsachse eines Lambda/2-Elements variieren. Lambda/2-Elemente können unter anderem aus metallischen oder keramischen Materialien oder aus Glas, insbesondere aus Titan, Titanlegierungen, Stahl oder Stahllegierungen, Aluminium oder Aluminiumlegierungen, z.B. aus Titan grade 5 gefertigt sein.

Um NFLUS von außen in ein Gefäß einzubringen, können Schwingungen über die Gefäßwand auf den Gefäßinhalt übertragen werden. Die Schwingungsübertragung auf die Gefäßwand kann allseitig und umschließend über die gesamte Gefäßwand oder lediglich über einen Teil der Gefäßwand erfolgen. Dieser Teil kann z.B. den Querschnitt des Gefäßes umschließen. Die Schwingungen können in verschiedenem Winkel z.B. nahezu oder vollständig senkrecht vom Resonator auf die Gefäßwand wirken. Im Falle eines runden oder elliptischen Querschnitts können die Schwingungen radial auf den Gefäßquerschnitt wirken. Im Falle vieleckiger, polygoner Querschnitte, können die Schwingungen radial auf einen Punkt innerhalb des Gefäßquerschnitts, vorzugsweise auf den Flächenschwerpunkt der Querschnittsfläche des Gefäßes, gerichtet sein.
Damit der Resonator ein Gefäß umschließen kann, muss dieser einen dem Gefäßquerschnitt angepassten Öffnungsquerschnitt aufweisen, welcher mindestens einen Berührungspunkt, vorzugsweise mindestens zwei Berührungspunkte mit dem Gefäßquerschnitt hat. Mindestens einer dieser Berührungspunkte sollte sich vorzugsweise außerhalb eines Schwingungsminimums des Resonators befinden.

Durch die erfindungsgemäße Gestaltung des Resonators, welcher vorzugsweise mehrere miteinander an den Maxima der Longitudinalschwingungen verbundene Lamda/2-Elementen umfasst und in den Lambda/2-Elementen Öffnungen aufweist, ist es möglich, auf ein oder mehrere dieser Lambda/2-Elemente einwirkende Longitudinalschwingungen in zum Flächenschwerpunkt oder annähernd zum Flächenschwerpunkt einer Querschnittsfläche wenigstens einer vom Resonator umfassten Öffnung gerichtete Schwingungen zu transformieren, die mit longitudinalen Schwingungen überlagert werden.

Kennzeichnend für die erfindungsgemäße Gestaltung des Resonators sind die in mindestens einem, vorzugsweise alle der Lambda/2-Elemente eingebrachte Öffnungen, z.B. Bohrungen, Fräsungen oder Schlitze oder einseitig oder mehrseitig eingebrachte Vertiefungen. Dabei können in einem oder mehreren Lambda/2-Elementen eine oder mehrere Öffnungen oder Vertiefungen eingebracht sein.
Die Resonanzfrequenzen des Resonators und die Amplitudenverteilung entlang der Öffnungsquerschnittslinien sind unter anderem von der Außengeometrie und der Öffnungsquerschnittgeometrie abhängig. Durch das erfindungsgemäße Einbringen der Öffnungen oder Vertiefungen in den Resonator werden die Resonanzfrequenzen des Resonators und die Amplitudenverteilung entlang der Öffnungsquerschnittslinie zusätzlich beeinflusst.

Die Erfindung wird im Folgenden anhand der in den beiliegenden Zeichnungen dargestellten Ausführungsbeispiele näher erläutert.
Es zeigt:
- Figur 1:: einen erfindungsgemäßen Resonator im Betriebszustand mit Verdeutlichung der Amplitudenverteilung,
- Figur 2:: ein Amplituden-Änderungsdiagramm der Schwingungen,
- Figur 3:: einen erfindungsgemäßen Resonator in einer ersten Ausführungsvariante,
- Figur 4:: einen erfindungsgemäßen Resonator in einer zweiten Ausführungsvariante,
- Figur 5:: einen erfindungsgemäßen Resonator einer dritten Ausführungsvariante,
- Figur 6:: eine Darstellung des Resonators aus Figur 5 in einem ersten Schwingungszustand,
- Figur 7:: eine Darstellung des Resonators aus Figur 5 in einem zweiten Schwingungszustand.

Der erfindungsgemäße Resonator 10, wie er in Figur 1 dargestellt ist, umfasst n Lambda/2-Elemente, wobei bei dem in Figur 1 dargestellten Resonator 10 n = 5 ist. Die einzelnen Lambda/2-Elemente 11 sind durch Schlitze 15 voneinander getrennt. Auf der Seite des Schaftes 16 sowie auf der Stirnseite 13 sind sie jedoch miteinander verbunden. In jedem Lambda/2-Element 11 ist wenigstens eine Öffnung 12 vorgesehen, wobei in der in Figur 1 dargestellten Ausführungsvariante zwei Öffnungen 12 angeordnet sind. In diesen Öffnungen 12 befindet sich das zu behandelnde Fluid 21 in hier nicht näher dargestellten Gefäßen oder auch ohne Gefäß, wobei dann das Fluid 21 in der Öffnung 12 aufgenommen ist. Die Öffnungen 12 können das jeweilige Lambda/2-Element 11 durchdringen oder auch als Ausnehmung in dem jeweiligen Lambda/2-Element 11 vorhanden sein.
Der in Figur 1 dargestellte Resonator ist nicht maßstäblich im schwingenden Zustand gezeigt. Die dargestellten Öffnungen 12 sind im Ruhezustand, also im unbelasteten Zustand des Resonators 10, wesentlich kompakter ausgeführt, wie es zum Beispiel aus den Figuren 3 bis 5 ersichtlich ist.

Der Resonator 10 ist nicht auf die in den Figuren 1, 3 und 4 dargestellten Ausführungsformen mit lediglich Lambda/2-Elementen 11 mit je zwei Öffnungen 12 eingeschränkt, sondern es können auch m Lambda/2-Elemente jeweils parallel angeordnet sein, wie es zum Beispiel in Figur 5 dargestellt ist, wobei m=2 ist. Das heißt, dass m die ganzzahlige Anzahl von Lambda/2 des jeweiligen Elementes in Ausbreitungsrichtung der Longitudinalschwingungen darstellt.
Vorzugsweise sind in jedem Lambda/2-Element 11 zwei Öffnungen 12 angeordnet.

Aus der in Figur 1 ersichtlichen Schattierung sowie der entsprechenden Schattierung in der rechts neben dem Resonator 10 dargestellten Skala, die die Amplitudenverteilung URES in mm darstellt, ist ersichtlich, in welchen Bereichen der Lambda/2-Elemente 11 extreme Amplituden auftreten.

Figur 2 zeigt ein Diagramm, welches die Verteilung der Amplitude A entlang der Ausdehnung s von zwei Lambda/2-Elementen 11 darstellt. Ersichtlich ist, dass Extremwerte in den Endbereichen der jeweiligen Lambda/2-Elemente 11 auftreten.

In den Figuren 3 und 4 sind zwei unterschiedliche Ausführungsformen eines erfindungsgemäßen Resonators 10 dargestellt. Der in Figur 3 dargestellte Resonator 10 umfasst im Schaft 16 zusätzlich ein Resonanzbeeinflussungselement 14 in Form einer weiteren Öffnung, sowie sich quer über die parallel angeordneten Lambda/2-Elemente 11 erstreckend eine rillenförmige Vertiefung als weiteres Resonanzbeeinflussungselement 14. Diese Resonanzbeeinflussungselemente 14 dienen zur Einstellung des Resonanzverhaltens des Resonators 10.

Der in Figur 4 dargestellte Resonator 10 weist zur Beeinflussung des Resonanzverhaltens an einer Seitenfläche eines Lambda/2-Elementes 11 ein weiteres Resonanzbeeinflussungselement 14 in Form einer Öffnung sowie an der Stirnseite 13 jedem Lambda/2-Element 11 zugeordnet ein Resonanzbeeinflussungselement 14 in Form einer Bohrung auf.

Wie aus Figur 5 ersichtlich ist, kann der erfindungsgemäße Resonator auch ohne Schaft 16 ausgeführt sein. Ersichtlich ist weiterhin, dass die parallel angeordneten und durch Schlitze 15 voneinander getrennte Elemente eine Länge von 2*Lambda/2 aufweisen, wobei in den einzelnen Lambda/2-Elementen 11 jeweils 2 Öffnungen 12 angeordnet sind. Die Schlitze 15 zwischen den Lambda/2-Elementen 11 erstrecken sich vorzugsweise in den Bereichen der Längenausdehnung 20, in denen parallel die Öffnungen 12 angeordnet sind.

Ein ähnlicher erfindungsgemäßer Resonator, wie in Figur 5 dargestellt, ist in den Figuren 6 und 7 in Betriebssituationen gezeigt, wobei jedoch der in den Figuren 6 und 7 dargestellte Resonator 10 lediglich Lamda/2-Elemente aufweist, die parallel angeordnet sind und jeweils zwei Öffnungen 12 aufweisen.

In Figur 6 ist ein aufgrund seines Resonanzverhaltens in Längenausdehnung 20 gestreckter Resonator 10 ersichtlich, was insbesondere aus der Verformung der Öffnungen 12 in eine in Längenausdehnung 20 sich erstreckende elliptische Form ersichtlich ist. Die Konturen der Öffnungen 12, wie sie im nicht-schwingenden Zustand vorhanden sind, sind mit den gestrichelten Linien angedeutet. Auch hier stellen die gezeigten Schattierungen dar, in welchen Bereichen des Resonators 10 Minima und Maxima der Amplitudenverteilung auftreten.

In Figur 7 ist der in Figur 6 dargestellte Resonator in einem weiteren Schwingungszustand ersichtlich, wobei hier der Resonator 10 in einem in Längenausdehnung 20 gestauchten Zustand vorliegt, wie es aus der senkrecht zur Längenausdehnung 20 verlaufenden elliptischen Form der Öffnungen 12 ersichtlich ist.

Wie insbesondere aus den Figuren 6 und 7 erkannt werden kann, werden longitudinal in den Resonator 10 eingeleitete Schwingungen in Schwingungen transformiert, die radial vom Rand der Öffnungen 12 auf deren Zentrum wirken. Dadurch lassen sich Fluide 21 in den Öffnungen 12 derartigen Schwingungen aussetzen.

## Patentansprüche

1. Resonator (10) zur Verteilung und teilweisen Transformation longitudinaler Schwingungen in longitudinale Schwingungen die mit zum Flächenschwerpunkt oder annähernd zum Flächenschwerpunkt einer Querschnittsfläche wenigstens einer vom Resonator (10) umfassten Öffnung (12) gerichteten Schwingungen überlagert sind, wobei der Resonator (10) eine natürliche Zahl parallel angeordneter Elemente (11) von wenigstens Lambda/2 oder einem natürlichem Vielfachen davon umfasst und mindestens eines der Lambda/2-Elemente (11) mindestens eine Öffnung (12) aufweist, welche dazu angepasst ist, die transformierten Schwingungen an ein innerhalb der Öffnung (12) befindliches Fluid (21) zu übertragen, **dadurch gekennzeichnet, dass** die Lambda/2-Elemente (11) durch den Resonator (11) durchdringende Schlitze (15) entlang eines Teils ihrer Längenausdehnung (20) voneinander getrennt sind.

2. Resonator (10) nach Anspruch 1, wobei der Resonator (10) insgesamt 2n Lambda/2-Elemente (11) umfasst.

3. Resonator (10) nach Anspruch 1, wobei der Resonator (10) insgesamt 2n+1 Lambda/2-Elemente (11) umfasst.

4. Resonator (10) nach einem der vorhergehenden Ansprüche, wobei jedes Lambda/2-Element (11) mindestens zwei Öffnungen (12) aufweist.

5. Resonator (10) nach einem der vorhergehenden Ansprüche, wobei der Resonator (10) wenigstens ein Lambda/2-Element (11) aufweist, welches zur Reduktion oder Erhöhung der Amplitude (A) der an den übrigen Lambda/2-Elementen (11) anliegenden Schwingungen geeignet ist.

6. Resonator (10) nach einem der vorhergehenden Ansprüche, wobei der Querschnitt wenigstens einer Öffnung (12) ein Polygon ist.

7. Resonator (10) nach einem der vorhergehenden Ansprüche, der derart ausgestaltet ist, dass die zum Flächenschwerpunkt oder annähernd zum Flächenschwerpunkt einer Querschnittsfläche wenigstens einer Öffnung (12) gerichtete Schwingung an der Innenseite der Öffnung (12) mindestens zwei Schwingungsknoten aufweist.

8. Resonator (10) nach einem der vorhergehenden Ansprüche, der an einer Stirnseite (13) mindestens eine Öffnung (14) aufweist, welche geeignet ist, mindestens eine der Resonanzfrequenzen des Resonators (10) zu beeinflussen.

9. Resonator (10) nach einem der vorhergehenden Ansprüche, der für die Verteilung und teilweisen Transformation von Ultraschall mit einer Frequenz zwischen 15 kHz und 40 kHz ausgelegt ist.

10. Resonator (10) nach einem der vorhergehenden Ansprüche, der für die Verteilung und teilweisen Transformation von Ultraschall mit einer Leistung zwischen 10 W und 20000 W ausgelegt ist.

11. Resonator (10) nach einem der vorhergehenden Ansprüche, wobei die maximale Diagonale der zur Übertragung der Schwingungen auf das Fluid (21) angeordneten Öffnung (12) zwischen 1 mm und 100 mm beträgt.

12. Resonator (10) nach einem der vorhergehenden Ansprüche, der derart ausgelegt ist, dass die maximale Amplitude (A) der Schwingungen in longitudinaler Richtung kleiner als 30µm (peak-peak) ist.

13. Resonator (10) nach einem der vorhergehenden Ansprüche, der derart ausgelegt ist, dass die maximale Amplitude (A) der Schwingungen in longitudinaler Richtung größer als 5 µm (peak-peak) ist.

14. Verfahren zur Behandlung wenigstens eines Fluides (21) mittels eines Resonators (10) gemäß einem der Ansprüche 1 bis 13, bei dem longitudinale Schwingungen verteilt und teilweise in zum Flächenschwerpunkt oder annähernd zum Flächenschwerpunkt einer Querschnittsfläche wenigstens einer vom Resonator (10) umfassten Öffnung (12) gerichteten Schwingungen transformiert werden, die mit longitudinalen Schwingungen überlagert werden,
wobei die transformierten Schwingungen an ein innerhalb der Öffnung (12) befindliches Fluid (21) zu übertragen werden, und wobei
i) das Volumen des Fluides (21) in der Öffnung (12) durch ein Gefäß begrenzt wird, oder
ii) das Volumen des Fluides (21) in der Öffnung (12) durch die Wandung der Öffnung begrenzt wird.

## Claims

1. A resonator (10) for the distribution and partial transformation of longitudinal vibrations into longitudinal vibrations that are overlaid with vibrations that are directed towards the centroid or approximately towards the centroid of a profile area of at least one opening (12) comprised by the resonator (10),
wherein the resonator (10) comprises a natural number of parallel arranged elements (11) of at least Lambda/2 or a natural multiple of this and at least one of the Lambda/2 elements (11) has at least one opening (12), which is adapted in order to transfer the transformed vibrations to a fluid (21) located within the opening (12), **characterized in that** the Lambda/2 elements (11) are separated from each other by slits (15) that penetrate the resonator (11) along a portion of its longitudinal expansion (20).

2. The resonator (10) according to Claim 1, wherein the resonator (10) comprises 2n Lambda/2-elements (11) overall.

3. The resonator (10) according to Claim 1, wherein the resonator (10) comprises 2n+1 Lambda/2-elements (11) overall.

4. The resonator (10) according to any one of the preceding claims, wherein each Lambda/2-element (11) has at least two openings (12).

5. The resonator (10) according to any one of the preceding claims, wherein the resonator (10) has at least one Lambda/2-element (11), which is suitable for reducing or increasing the amplitude (A) of the vibrations applied to the remaining Lambda/2-elements (11).

6. The resonator (10) according to any one of the preceding claims, wherein the profile of at least one opening (12) is a polygon.

7. The resonator (10) according to any one of the preceding claims, which is configured in such a manner that the vibration directed towards the centroid or approximately towards the centroid of a profile area of at least one opening (12) has at least two vibration nodes on the inner side of the opening (12).

8. The resonator (10) according to any one of the preceding claims, which on a front side (13) has at least one opening (14), which is suitable for influencing at least one of the resonance frequencies of the resonator (10).

9. The resonator (10) according to any one of the preceding claims, which is designed for the distribution and partial transformation of ultrasound with a frequency of between 15 kHz and 40 kHz.

10. The resonator (10) according to any one of the preceding claims, which is designed for the distribution and partial transformation of ultrasound with a capacity of between 10 W and 20,000 W.

11. The resonator (10) according to any one of the preceding claims, wherein the maximum diagonal of the opening (12) arranged for the transfer of the vibrations to the fluid (21) is between 1 mm and 100 mm.

12. The resonator (10) according to any one of the preceding claims, which is designed such that the maximum amplitude (A) of the vibrations in the longitudinal direction is less than 30µm (peak-peak).

13. The resonator (10) according to any one of the preceding claims, which is designed such that the maximum amplitude (A) of the vibrations in the longitudinal direction is greater than 5µm (peak-peak).

14. A method for treating at least one fluid (21) by means of a resonator (10) according to one of Claims 1 to 13, in which longitudinal vibrations are distributed and partially transformed into vibrations that are overlaid with longitudinal vibrations that are directed towards the centroid or approximately towards the centroid of a profile area of at least one opening (12) comprised by the resonator (10),
wherein the transformed vibrations are transferred to a fluid (21) located within the opening (12), and wherein
i) the volume of the fluid (21) in the opening (12) is limited by a container, or
ii) the volume of the fluid (21) in the opening (12) is limited by the wall of the opening.

## Revendications

1. Résonateur (10) pour répartir et transformer partiellement des vibrations longitudinales superposées à des vibrations dirigées vers le centroïde ou sensiblement vers le centroïde de la surface de section au moins d'au moins une ouverture (12) ménagée dans le résonateur (10),
où ledit résonateur (10) comprend un nombre naturel d'éléments (11) agencés parallèlement égal à au moins Lambda/2 ou à un multiple naturel de cette valeur, et où au moins un des éléments Lambda/2 (11) présente au moins une ouverture (12) adaptée pour transmettre les vibrations transformées à un fluide (21) se trouvant à l'intérieur de l'ouverture (12), **caractérisé en ce que** les éléments Lambda/2 (11) sont séparés l'un de l'autre par des fentes (15) traversant le résonateur (11) sur une partie de sa longueur (20).

2. Résonateur (10) selon la revendication 1, où ledit résonateur (10) comprend un total de 2n éléments Lambda/2 (11).

3. Résonateur (10) selon la revendication 1, où ledit résonateur (10) comprend un total de 2n+1 éléments Lambda/2 (11).

4. Résonateur (10) selon l'une quelconque des revendications précédentes, où chaque élément Lambda/2 (11) présente au moins deux ouvertures (12).

5. Résonateur (10) selon l'une quelconque des revendications précédentes, où ledit résonateur (10) comprend au moins un élément Lambda/2 (11) prévu pour réduire ou augmenter l'amplitude (A) des vibrations appliquées sur les autres éléments Lambda/2n (11).

6. Résonateur (10) selon l'une quelconque des revendications précédentes, où la section transversale d'au moins une ouverture (12) est un polygone.

7. Résonateur (10) selon l'une quelconque des revendications précédentes, configuré de telle manière que la vibration dirigée vers le centroïde ou sensiblement vers le centroïde de la surface de section d'au moins une ouverture (12) présente au moins deux noeuds de vibration sur le côté intérieur de l'ouverture (12).

8. Résonateur (10) selon l'une quelconque des revendications précédentes, présentant au moins une ouverture (14) sur un côté avant (13), prévue pour influencer au moins une des fréquences de résonance du résonateur (10).

9. Résonateur (10) selon l'une quelconque des revendications précédentes, conçue pour répartir et transformer partiellement des ultrasons d'une fréquence comprise entre 15 kHz et 40 kHz.

10. Résonateur (10) selon l'une quelconque des revendications précédentes, conçue pour répartir et transformer partiellement des ultrasons d'une puissance comprise entre 10 W et 20000 W.

11. Résonateur (10) selon l'une quelconque des revendications précédentes, où la diagonale maximale de l'ouverture (12) ménagée pour la transmission au fluide (21) des vibrations s'étend entre 1 mm et 100 mm.

12. Résonateur (10) selon l'une quelconque des revendications précédentes, conçu de telle manière que l'amplitude maximale (A) des vibrations dans la direction longitudinale est inférieure à 30 µm (de crête à crête).

13. Résonateur (10) selon l'une quelconque des revendications précédentes, conçu de telle manière que l'amplitude maximale (A) des vibrations dans la direction longitudinale est supérieure à 5 µm (de crête à crête).

14. Procédé de traitement d'au moins un fluide (21) au moyen d'un résonateur (10) selon l'une des revendications 1 à 13, où des vibrations longitudinales sont réparties et partiellement transformées dans des vibrations dirigées vers le centroïde ou sensiblement vers le centroïde de la surface de section au moins d'au moins une ouverture (12) ménagée dans le résonateur (10), lesquelles sont superposées à des vibrations longitudinales,
où les vibrations transformées sont transmises à un fluide (21) se trouvant à l'intérieur de l'ouverture (12), et où
i) le volume du fluide (21) dans l'ouverture (12) est limité par un récipient, ou
ii) le volume du fluide (21) dans l'ouverture (12) est limité par la paroi de l'ouverture.
